# EUROPÄISCHE PATENTSCHRIFT

(11) **EP 0 939 735 B1**
(45) Veröffentlichungstag und Bekanntmachung des Hinweises auf die Patenterteilung: **04.09.2002**
(21) Anmeldenummer: 97951872.7
(22) Anmeldetag: 10.11.1997
(51) Int. Cl.: B65D 47/06, B65D 51/24

(54) **AUFSATZ FÜR BEHÄLTER**
LID FOR A RECEPTACLE
COUVERCLE POUR RECIPIENT

(30) Priorität: 11.11.1996 DE 29619566 U
(43) Veröffentlichungstag der Anmeldung: 08.09.1999
(73) Patentinhaber: Cordes, Annegret, 49377 Vechta (DE)
(72) Erfinder: CORDES, Annegret, D-49377 Vechta (DE); CORDES, Claus, D-49377 Vechta (DE)
(74) Vertreter: Eisenführ, Speiser & Partner
(86) Internationale Anmeldenummer: EP9706223
(87) Internationale Veröffentlichungsnummer: WO98021112

(56) Entgegenhaltungen:
- DE-C- 16 953
- DE-U- 29 613 250
- DE-U- 29 714 843
- GB-A- 621 321
- US-A- 2 547 450
- US-A- 3 219 237

## Beschreibung

Die vorliegende Erfindung betrifft einen Aufsatz für einen Behälter wie Flaschen oder Dosen zum Ausgießen von Flüssigkeiten gemäß dem Oberbegriff des Anspruchs 1. Solche Aufsätze werden verwendet, um das Ausgießen von Flüssigkeiten insbesondere in Gläser zu erleichtern und ein Verschütten von Flüssigkeiten beim Ausgießen zu vermeiden. Solche Aufsätze sind allgemein bekannt und finden beispielsweise in Gastronomiebetrieben, aber auch im häuslichen Bereich, als Ausgießer oder sogenannte Portionierer vielfach Anwendung.

Weiterhin ist es bekannt, an solche Aufsätze zusätzliche, im wesentlichen flächige Elemente anzuformen, die als Werbeträger dienen und mit Symbolen versehen werden können, um auf bestimmte Marken bzw. Artikel hinzuweisen. Die Werbewirkung beschränkt sich hier jedoch auf die im wesentlichen zweidimensionale Darstellung eines bekannten bzw. bekanntzumachenden Symbols. Dabei ist es nachteilig, daß beispielsweise in Gaststätten Flaschen mit solchen Aufsätzen nur im Bereich des Ausschanks stehen und von vielen Gästen nicht wahrgenommen werden, so daß der Aufmerksamkeitseffekt eher gering ist.

Aus US-A 2,547,450 ist ein Aufsatz für Behälter wie Flaschen bekannt, bei dem eine Signalerzeugungsvorrichtung vorgesehen ist, die immer dann anspricht, wenn der Aufsatz mit der Flasche aus einer bestimmten Lage bzw. Position herausgekippt wird. Als Schalteinrichtung dient ein Quecksilberschalter. Die Schalteinrichtung wie auch die Signalerzeugungseinrichtung liegt im Inneren einer äußeren Verkleidung des Ausgießers, welcher auch einen Ausgießkanal aufnimmt.

Aus DE 296 13 250 u ist ein Aufsatz entsprechend dem Oberbegriff des Anspruchs 1 für einen Behälter bekannt, welcher ein Verschlussteil, mindestens eine Öffnung, einen Betätigungssensor und einen Signalgeber enthält.

Daher ist es eine Aufgabe der vorliegenden Erfindung, einen Werbeträger zu schaffen, der kostengünstig herstellbar ist und eine höhere Aufmerksamkeitswirkung als bekannte Werbeträger dieser Art auslöst.

Die erfindungsgemäße Aufgabe wird mit einem Aufsatz für Behälter mit den Merkmalen nach Anspruch 1 gelöst. Vorteilhafte Weiterbildungen sind in den Unteransprüchen beschrieben.

Der erfindungsgemäße Behälter umfasst eine Spannungsquelle, mindestens ein Schaltelement und eine damit verbundene Signalerzeugungsvorrichtung und eine Vorrichtung zur Abgabe eines Signals als Reaktion auf die Betätigung des Schaltelements. Entsprechend den Auslösemöglichkeiten für dieses Schaltelement kann somit in bestimmten Situationen, z. B. bei der Handhabung des Behälters beim Einschenken, ein Signal abgegeben werden.

In einer besonders bevorzugten Ausführungsform der Erfindung ist das Signal ein akustisches und/oder ein optisches und/oder ein elektromagnetisches Signal. Durch die Abgabe eines akustischen und/oder eines optischen Signals wird eine wesentlich höhere Aufmerksamkeitswirkung als durch die alleinige Darstellung eines Symbols erreicht, da hierbei eine akustische/optische Aktion ausgelöst wird, die besser wahrnehmbar ist als eine reine Zur-Schau-Stellung einer Abbildung. Durch die Abgabe eines elektromagnetischen Signals ist es möglich, die Handhabung des Behälters, z. B. beim Ausschenken, zu erfassen und automatisch zu registrieren.

Besonders bevorzugt sind das Schaltelement, die Signalerzeugungsvorrichtung und die Vorrichtung zur Abgabe des Signals und/oder die Spannungsquelle in den Aufsatz integriert und bilden damit eine Einheit, die in der Handhabung unkompliziert ist und leicht ausgetauscht werden kann.

Der Aufsatz umfaßt einen inneren Teil mit einem Ausgießkanal und einen oder mehrere äußere Teile, die den inneren Teil mindestens teilweise umfassen. Dadurch ist es einerseits auf einfache Weise möglich, dem Aufsatz eine äußere Form zu geben, die einem bekannten Objekt bzw. einem zu bewerbenden gleicht. Andererseits können die äußeren Teile in ihrem Inneren einen Hohlraum bilden, in dem die Spannungsquelle, das Schaltelement, die Signalerzeugungsvorrichtung und die Vorrichtung zur Abgabe des Signals leicht aufnehmbar sind.

In einer insbesondere bevorzugten Ausführungsform der Erfindung weist der innere Teil eine einheitliche Form auf, auf die verschiedene äußere Teile aufsetzbar sind. Dadurch ist es auf einfache Weise möglich, bei einem standardisierten inneren Teil eine gewünschte äußere Form zu verwirklichen, in dem ein oder mehrere entsprechend ausgebildete äußere Teile mit dem inneren Teil zusammengefügt werden. Bei einer erforderlichen Änderung der äußeren Form ist es dadurch möglich, lediglich die äußeren Teile entsprechend anzupassen und sie dann wunschgemäß auf das innere Teil aufzusetzen.

In einer fernerhin bevorzugten Ausführungsform wird die Spannungsquelle und/oder der Schalter und/oder die Signalerzeugungsvorrichtung und/oder die Vorrichtung zur Abgabe des Signals mit einer Schutzhülle mindestens teilweise umhüllt. Auf diese Weise kann ein eindringen von Flüssigkeit und eine damit einhergehende Störung der Funktion der elektrischen Komponenten verhindert werden.

Im folgenden wird ein Ausführungsbeispiel der Erfindung anhand der Figuren näher erläutert. Dabei zeigen:
- Figur 1: ein Beispiel einer erfindungsgemäßen Ausführungsform des Aufsatzes;
- Figur 2: eine teilweise aufgeschnittene Ansicht der Figur 1;
- Figur 3: ein Blockschaltbild des erfindungsgemäßen Aufsatzes;
- Figur 4: eine vereinfachte Seitenansicht eines weiteren erfindungsgemäßen Aufsatzes.

In Figur 1 bezeichnet das Bezugszeichen 1 eine Basis, die z. B. als Auflager für ein äußeres, formgebendes Teil 5 dienen kann, das hier in Form eines Fußballs dargestellt ist und ein Emblem 7 aufweist. Das Emblem 7 kann durchscheinend ausgebildet sein und erlaubt so die Abgabe optischer Signale durch eine im Inneren des Aufsatzes vorgesehene Lichtquelle wie z. B. eine Leuchtdiode (LED). Das Bezugszeichen 2 bezeichnet einen konischen Stopfen, der die Öffnung des Flaschenhalses verschließt, wenn der Aufsatz auf die Flasche aufgesetzt ist, und das Bezugszeichen 3 bezeichnet eine Ausgießöffnung.

In Figur 2 ist der äußere Teil 5 teilweise aufgeschnitten. Im Inneren des äußeren Teiles 5 ist eine Spannungsquelle 10 in Form einer Knopfzelle vorgesehen. Weiterhin ist eine Signalerzeugungsvorrichtung 14 vorgesehen, die als integrierte Schaltung ausgeführt sein kann. Zwischen der Spannungsquelle 10 und der Signalerzeugungsvorrichtung 14 ist ein Schaltelement 12 angeordnet. Dieses Schaltelement 12 kann ein Neigungsschalter sein, der bei Unterschreiten eines vorgegebenen Neigungswinkels des Aufsatzes die elektrische Verbindung zwischen der Spannungsquelle 10 und der integrierten Schaltung 14 unterbricht und bei Überschreiten eines vorgegebenen Neigungswinkels des Aufsatzes diese elektrische Verbindung wieder herstellt. An die integrierte Schaltung 14 angeschlossen ist ein Lautsprecher 16 zur Wiedergabe akustischer Signale und eine Leuchtdiode 18 zur Abgabe optischer Signale.

Dabei ist die Leuchtdiode 18 so angeordnet, daß sie dem durchscheinenden Emblem 7 benachbart ist, so daß das von der Leuchtdiode 18 abgegebene Licht von außen deutlich wahrnehmbar ist. Die Leuchtdiode 18 kann das Licht für eine vorgegebene Zeitspanne mit einer gleichförmigen Helligkeit oder mit wechselnder Helligkeit abgeben.

In der vorliegenden Ausführungsform besteht der innere Teil aus der Basis 1, dem Stopfen 2 und dem Ausgießkanal 4 mit der Ausgießöffnung 3. Der Ausgießkanal 4 durchläuft als Bestandteil des inneren Teiles des Aufsatzes das äußere Teil 5 des Aufsatzes von der Basis 1 zu der Ausgießöffnung 3 und erlaubt ein Ausgießen der Flüssigkeit.

Solange die Flasche senkrecht steht, befindet sich das Schaltelement in seiner Ruheposition, in der die Verbindung zwischen der Spannungsquelle 10 und der Signalerzeugungsvorrichtung unterbrochen ist, da der vorgegebene Neigungswinkel unterschritten ist. Wird nun die Flasche und damit der Aufsatz geneigt, um Flüssigkeit durch die Ausgießöffnung 3 zu gießen, kommt das Schaltelement 12 bei Überschreiten des vorgegebenen Neigungswinkels durch Schwerkraftwirkung in seine Arbeitsposition und stellt eine Verbindung zwischen der Spannungsquelle 10 und der Signalerzeugungsvorrichtung 14 her, die dadurch in Betrieb gesetzt wird. Somit kann die Signalerzeugungsvorrichtung 14 über den angeschlossenen Lautsprecher 16 und/oder die angeschlossene Leuchtdiode 18 außerhalb des Aufsatzes wahrnehmbare Signale erzeugen und abgeben.

Figur 3 ist ein Blockschaltbild eines erfindungsgemäßen Aufsatzes. Die Spannungsquelle 10 ist über das Schaltelement 12 mit der Signalerzeugungsvorrichtung 14 verbunden, wobei die Verbindung zwischen der Spannungsquelle 10 und der Signalerzeugungsvorrichtung 14 durch das Schaltelement 12 hergestellt oder unterbrochen sein kann. Durch Betätigen des Schaltelementes 12 und Herstellen der Verbindung zwischen der Spannungsquelle 10 und der Signalerzeugungsvorrichtung 14 wird diese in Betrieb gesetzt und erzeugt die auszugebenden Signale.

Die Signalerzeugungsvorrichtung 14 besteht aus einem Signalspeicher (ROM), dem ein Verstärker 14a nachgeschaltet ist, an den wiederum ein Lautsprecher 16 zur Ausgabe akustischer Signale angeschlossen ist. Gleichzeitig kann ein Taktgeber 14b mit einem nachgeschalteten Treiber 14c zur Ansteuerung einer Leuchtdiode 18 vorgesehen sein.

Parallel zu dem Schaltelement 12 kann ein Zeitgeber 20 vorgesehen sein, der nach Betätigung des Schaltelements 1 2 die Signalerzeugungsvorrichtung 14 für eine vorgegebene Zeitspanne mit Spannung versorgt, so daß die Signale für diese vorgegebene Zeit ausgegeben werden.

Figur 4 zeigt eine andere Ausführungsform des erfindungsgemäßen Aufsatzes. Diese Ausführungsform ist insbesondere als Aufsatz für Getränkedosen vorgesehen. Dieser Aufsatz weist eine Basis 1 auf, an die Halteelemente 8 einstückig angeformt sind. Diese Halteelemente 8 umfassen den oberen Wulstrand der Getränkedose und halten so den Aufsatz an der Dose fest. An die Basis 1 ist ebenfalls ein Halteelement 1 einstückig angeformt. An der der Dose zugewandten Seite des Halteelementes 11 ist eine Dichtung 9 vorgesehen, welche die Öffnung der Dose rundum abdichtet, um ein Austreten der Flüssigkeit an einem Ausgießkanal 4 vorbei zu verhindern.

Innerhalb der Basis 1 kann eine Kammer 6 zur Aufnahme der Spannungsquelle 10, des Schaltelements 12, der Signalerzeugungsvorrichtung 14, des Lautsprechers 16 und der Leuchtdiode 18 vorgesehen sein. Alternativ könne diese Elemente innerhalb des Tragringes 11 aufgenommen sein.

Dabei ist es bei allen Ausführungsformen der Erfindung möglich, daß die Spannungsquelle 10, der Schalter 12, die Signalerzeugungsvorrichtung 14, der Lautsprecher 16 und der Leuchtdiode 18 flüssigkeitsdicht eingeschlossen sind, um auch bei unerwartet austretender Flüssigkeit eine Fehlfunktion der elektrisch betriebenen Elemente durch die Flüssigkeit zu vermeiden.

Weiterhin ist es bei allen Ausführungsformen der Erfindung möglich, eine Signalausgabeöffnung 21 vorzusehen. Dadurch kann z. B. bei einem flüssigkeitsdicht eingeschlossenen Lautsprecher 16 oder bei einem in den Aufsatz integrierten Lautsprecher 16 eine Schallabgabe durch eine Schallaustrittsöffnung erfolgen, die durch eine semipermeable Folie abgedichtet ist.

## Patentansprüche

1. Aufsatz für Behälter wie Flaschen oder Dosen, zum Ausgeben von Flüssigkeiten, wobei der Aufsatz eine Spannungsquelle (10), mindestens ein Schaltelement (12), eine damit verbundene Signalerzeugungseinrichtung (14) und eine Vorrichtung zur Abgabe eines in der Zeitdauer vorgebbaren Signals (16, 18) als Reaktion auf die Betätigung des Schaltelements umfasst,
**dadurch gekennzeichnet, dass** der Aufsatz aus einem inneren Teil mit einem Ausgießkanal und wenigstens einem äußeren Teil besteht, der den inneren Teil zumindest teilweise umfasst, dass der entsprechend ausgebildete äußere Teil mit dem inneren Teil zusammenfügbar ist und der innere Teil eine Basis (1) aufweist, welche die Signalerzeugungseinrichtung, die Spannungsquelle, das Schaltelement und die Vorrichtung zur Abgabe des Signals aufnimmt.

2. Aufsatz nach Anspruch 1,
**dadurch gekennzeichnet, dass** das Signal ein akustisches Signal und/oder ein optisches Signal und/oder ein elektromagnetisches Signal ist.

3. Aufsatz nach einem der vorstehenden Ansprüche,
**dadurch gekennzeichnet, dass** das Signal aus einer Folge von Einzelsignalen besteht.

4. Aufsatz nach einem der vorstehenden Ansprüche,
**dadurch gekennzeichnet, dass** das Schaltelement (12) durch Schwerkraftwirkung betätigbar ist.

5. Aufsatz nach einem der vorstehenden Ansprüche,
**dadurch gekennzeichnet, dass** die Spannungsquelle (10), das Schaltelement (12), die Signalerzeugungsvorrichtung (14), der Lautsprecher (16) und/oder die Leuchtdiode (18) flüssigkeitsdicht zumindest teilweise eingeschlossen sind.

6. Aufsatz nach Anspruch 1,
**dadurch gekennzeichnet, dass** der äußere Teil des Aufsatzes mit dem inneren Teil des Aufsatzes fest verbunden ist.

## Claims

1. Fitting for containers such as bottles or cans, for discharging liquids, the fitting comprising a voltage source (10), at least one switching element (12), a signal generating device (14) connected thereto and a device to emit a signal (16, 18) whose time duration can be predefined as a reaction to the actuation of the switching element, **characterized in that** the fitting comprises an inner part with a pouring duct and at least one outer part, which at least partly surrounds the inner part, **in that** the appropriately designed outer part can be joined together with the inner part and the inner part has a base (1) which accommodates the signal generating device, the voltage source, the switching element and the device to emit the signal.

2. Fitting according to Claim 1, **characterized in that** the signal is an acoustic signal and/or a visual signal and/or an electromagnetic signal.

3. Fitting according to one of the preceding claims, **characterized in that** the signal comprises a train of individual signals.

4. Fitting according to one of the preceding claims, **characterized in that** the switching element (12) can be actuated by the action of gravity.

5. Fitting according to one of the preceding claims, **characterized in that** the voltage source (10), the switching element (12), the signal generating device (14), the loud speaker (16) and/or the light-emitting diode (18) are at least partly enclosed in a liquid-tight manner.

6. Fitting according to Claim 1, **characterized in that** the outer part of the fitting is firmly connected to the inner part of the fitting.

## Revendications

1. Couvercle pour récipients, tels que des bouteilles ou des boîtes, pour la distribution de liquides, le couvercle comprenant une source de tension (10), au moins un élément de commutation (12), un dispositif de génération de signaux correspondant (14) et un dispositif pour la fourniture, en tant que réaction à l'actionnement de l'élément de commutation, d'un signal (16, 18), dont la durée peut être prédéterminée, **caractérisé en ce que** le couvercle se compose d'une partie intérieure avec un canal de versement et au moins d'une partie extérieure qui entoure au moins partiellement la partie intérieure, **en ce que** la partie extérieure conçue de manière appropriée peut être assemblée avec la partie intérieure et **en ce que** la partie intérieure comprend une base (1), qui porte le dispositif de génération de signaux, la source de tension, l'élément de commutation et le dispositif pour la fourniture du signal.

2. Couvercle selon la revendication 1, **caractérisé en ce que** le signal est un signal acoustique et/ou un signal optique et/ou un signal électromagnétique.

3. Couvercle selon l'une des revendications précédentes, **caractérisé en ce que** le signal se compose d'une suite de signaux individuels.

4. Couvercle selon l'une des revendications précédentes, **caractérisé en ce que** l'élément de commutation (12) peut être actionné par un effet de gravité.

5. Couvercle selon l'une des revendications précédentes, **caractérisé en ce que** la source de tension (10), l'élément de commutation (12), le dispositif de génération de signaux (14), le haut-parleur (16) et/ou la diode électroluminescente (18) sont au moins partiellement renfermés de manière étanche aux liquides.

6. Couvercle selon la revendication 1, **caractérisé en ce que** la partie extérieure du couvercle est reliée de manière fixe avec la partie intérieure du couvercle.
